# EUROPÄISCHE PATENTSCHRIFT

(11) **EP 2 205 483 B1**
(45) Veröffentlichungstag und Bekanntmachung des Hinweises auf die Patenterteilung: **09.11.2011**
(21) Anmeldenummer: 08804774.1
(22) Anmeldetag: 26.09.2008
(51) Int. Cl.: B63H 20/08

(54) **DURCHFÜHRUNGSVORRICHTUNG FÜR ELEKTRISCHE UND HYDRAULISCHE LEITUNGEN AN EINEM WASSERFAHRZEUG**
BUSHING APPARATUS FOR ELECTRICAL AND HYDRAULIC LINES ON A WATERCRAFT
DISPOSITIF DE TRAVERSÉE POUR CONDUITES ÉLECTRIQUES ET HYDRAULIQUES SUR UN BATEAU

(30) Priorität: 05.10.2007 DE 102007048056
(43) Veröffentlichungstag der Anmeldung: 14.07.2010
(73) Patentinhaber: ZF Friedrichshafen AG, 88038 Friedrichshafen (DE)
(72) Erfinder: GALLATO, Fernando, I-35010 Padova (IT)
(86) Internationale Anmeldenummer: PCT/EP2008/062893
(87) Internationale Veröffentlichungsnummer: WO 2009/047130

(56) Entgegenhaltungen:
- DE-A1- 2 458 440
- DE-U1- 20 220 645
- US-A- 3 587 511
- US-A- 3 596 626

## Beschreibung

Die Erfindung betrifft einen Außenantrieb eines Wasserfahrzeugs, welcher mindestens zwei Aktuatoren zur Verstellung eines Schubrohrs, mindestens eine an einem Heckspiegel befestigte Aufhängungsvorrichtung zur schwenkbaren Lagerung der Aktuatoren, und hydraulische und elektrische Leitungen zu den Aktuatoren umfasst.

Bei trimm- und steuerbaren Außenantrieben für Wasserfahrzeuge ist es bekannt, dass die zur Ansteuerung der Aktuatoren, sowie die zur Messung der Position des verstellten Antriebs, erforderlichen elektrischen und hydraulischen Leitungen aus dem Innenraum des Wasserfahrzeugs durch zahlreiche Durchführungen durch den Heckspiegel des Wasserfahrzeugs verlegt sind. Bei jeder Durchführung ist eine gesonderte Abdichtung erforderlich, des weiteren Schwächen die zahlreichen Bohrungen die Struktur des Heckspiegels. Im Falle einer Demontage, beispielsweise aus Wartungsgründen, müssen die hydraulischen Leitungen aus ihren Durchführungen gezogen werden, wodurch die Abdichtungen zu erneuern sind. Zudem muss das Lösen der Leitungen entweder umständlich im Inneren des Wasserfahrzeugs oder umwelttechnisch kritisch direkt an den Aktuatoren außerhalb des Wasserfahrzeugs erfolgen.

Das Dokument DE 2 458 440 A1 zeigt eine hydraulische Antriebs- und Steuerungsvorrichtung für Schiffe, bei der hydraulische Leitungen aus dem Innenraum des Schiffes durch den Heckspiegel zum Außenantrieb geführt sind.

Die der Erfindung zugrunde liegende Aufgabe ist Schaffung einer Durchführungsvorrichtung der hydraulischen und / oder elektrischen Leitungen, so dass die erwähnten Nachteile der bekannten Anordnung vermieden werden können und dass auf einfache und montagefreundliche Weise eine Verbindung zwischen hydraulischen und elektrischen Leitung innerhalb und außerhalb des Wasserfahrzeugs hergestellt werden kann.

Diese Aufgabe wird durch die Merkmale des Patentanspruches 1 gelöst.

Ein trimm- und steuerbarer Außenantrieb eines Wasserfahrzeuges umfasst mindestens zwei Aktuatoren zur Verstellung eines Schubrohrs sowie mindestens eine an einem Heckspiegel befestigbare Aufhängungsvorrichtung zur schwenkbaren Lagerung der Aktuatoren. Des Weiteren umfasst der Antrieb hydraulische und elektrische Leitungen zu den Aktuatoren, durch welche die hydraulische oder elektrische Energie zur Verstellung der Aktuatoren sowie elektrische Signale von Sensoren übertragen werden. Zu diesem Zweck eine Durchführungsvorrichtung an dem Heckspiegel anordenbar, mittels welcher die hydraulischen und/oder elektrischen Leitungen innerhalb und außerhalb des Heckspiegels verbunden sind. Hierdurch ist zur Durchführung aller Leitungen eines oder mehrerer Aktuatoren durch den Heckspiegel nur eine Öffnung erforderlich, welche nach dem Einbau der Durchführungsvorrichtung von dieser verschlossen ist.

Vorteilhafte Ausgestaltungen der Erfindung ergeben sich aus den Unteransprüchen.

In vorteilhafter Weiterbildung des erfindungsgemäßen Gegenstandes weist die Durchführungsvorrichtung durchgehende Kanäle auf, wobei jeweils an beiden Öffnungen jedes Kanals Anschlüsse für elektrische und/oder hydraulische Leitungen angeordnet sind.

Außerdem kann gemäß der einer Ausgestaltung der Erfindung vorgesehen sein, dass die durchgehenden Kanäle zwischen den Anschlüssen für hydraulische Leitungen leer sind und zwischen den Anschlüssen für elektrische Leitungen eine elektrische Verbindung angeordnet ist, welche in ihrer Art und Funktion jener der elektrischen Leitung von dem Aktuator entspricht.

Bevorzugt sind hierbei die Anschlüsse als Anschlusseinsätze ausgeführt welche in einem Durchführungsvorrichtungsgehäuse gedichtet befestigt sind. Sollte das Durchführungsvorrichtungsgehäuse aus einem elektrisch leitenden Werkstoff hergestellt sein, sind die elektrischen Anschlusseinsätze gegen das Durchführungsvorrichtungsgehäuse elektrisch isoliert.

In einer Variante ist die Durchführungsvorrichtung an dem Heckspiegel befestigt und abgedichtet.

In einer vorteilhaften Variante ist die Außenkontur des Durchführungsvorrichtungsgehäuses zylindrisch. Hierdurch ist der Einbau in den Heckspiegel mittels eines Bohrvorgangs sehr einfach. Des Weiteren ist ein zylindrischer Körper in einer Bohrung einfach abzudichten.

In diesem Zusammenhang sieht eine weitere Ausgestaltungsform vor, dass die Durchführungsvorrichtung in einer am Heckspiegel befestigten Aufhängungsvorrichtung angeordnet ist.

Bevorzugt ist die Durchführungsvorrichtung in der Aufhängungsvorrichtung radial geführt und abgedichtet. Die Abdichtung erfolgt in der Aufhängungsvorrichtung radial mittels eines Dichtelements. Ebenso ist in dem metallischen Werkstoff eine genau Einpassung mittels einer Spielpassung herstellbar.

Es ist außerdem möglich, die Durchführungsvorrichtung nach Lösen einer Befestigung zur Außen- oder Innenseite herauszuziehen. Dies ist vorteilhaft für den ein- und Ausbau der Durchführungsvorrichtung.

Die Erfindung wird im Folgenden anhand des in der Zeichnung dargestellten Ausführungsbeispiels näher erläutert.

Es zeigen
- Fig. 1:: eine Zeichnung eines Längsschnitts des Durchführungsvorrichtung in der Einbaulage in der Aufhängungsvorrichtung.

Der Zeichnungsausschnitt in Fig. 1 zeigt eine Schnittzeichnung durch den Heckspiegel 101 eines Wasserfahrzeugs im Bereich der Durchführungsvorrichtung 100. Die Durchführungsvorrichtung 100 weist in ihrer Längsrichtung Kanäle 103 auf, in welche an beiden Enden jeweils ein Anschlusseinsatz 105 für eine hydraulische Leitung 112 oder ein Anschlusseinsatz 106 für eine elektrische Leitung 111 eingeschraubt ist. Die Anschlusseinsätze 106 für eine elektrische Leitung 111 haben durch eine elektrische Verbindung 104 elektrischen Kontakt. Die elektrische Verbindung 104 ist zum Durchführungsvorrichtungsgehäuse 120 hin isoliert. Der Kanal 103 weist einen geradlinigen Verlauf auf, welcher in das Durchführungsvorrichtungsgehäuse 120 gebohrt wurde. Die geradlinige Form ist insbesondere für die Hydraulikverbindungen von Vorteil, da hierdurch die Strömungsverluste minimal sind. Das Durchführungsvorrichtungsgehäuse 120 ist zylindrisch und ist beispielsweise aus einem nichtrostenden metallischen Werkstoff gefertigt, um zum einen dem hydraulischen Druck stand zu halten, zum andern um den korrosiven Umgebungsbedingungen zu widerstehen. An die Anschlusseinsätze 105, 106 sind die hydraulischen 112 und elektrischen 111 Leitungen aufgeschraubt, wodurch die Leitungen aus dem Inneren des Wasserfahrzeugs mit den Leitungen der Aktuatoren verbunden werden. In der dargestellten Einbaulage wird die Durchführungsvorrichtung 100 bei der Montage von links durch eine Bohrung in der Aufhängungsvorrichtung 102, in welcher das Durchführungsvorrichtungsgehäuse 120 in einer Passung geführt ist, und weiter durch eine Bohrung im Heckspiegel 101 geschoben, bis der Bund 110 an der Aufhängungsvorrichtung 102 anliegt. Auf der Gegenseite, der Innenseite des Heckspiegels 101, ist zur Befestigung der Durchführungsvorrichtung 100 eine Nutmutter 108 auf ein Gewinde 109 aufgeschraubt, wobei die Nutmutter 108 an der Gegenplatte 114 auf der Innenseite des Heckspiegel 101 anliegt, um den Heckspiegel 101 nicht zu schädigen. Danach werden die Leitungen von der Innenseite her befestigt. Hierdurch ergibt sich eine einfache Demontage, ohne die von dem Aktuatoren kommenden Leitungen 111, 112 lösen zu müssen. Die Abdichtung in der dargestellten Einbaulage erfolgt am Außendurchmesser des Durchführungsvorrichtungsgehäuses 120 mittels eines Dichtelements.

### Bezugszeichen

- 100: Durchführungsvorrichtung
- 101: Heckspiegel
- 102: Aufhängungsvorrichtung
- 103: Kanal
- 104: elektrische Verbindung
- 105: Anschlusseinsatz für eine hydraulische Leitung
- 106: Anschlusseinsatz für eine elektrische Leitung
- 107: Dichtelement
- 108: Nutmutter
- 109: Gewinde
- 110: Bund
- 111: elektrische Leitung
- 112: hydraulische Leitung
- 113: Aktuator
- 114: Gegenplatte
- 120: Durchführungsvorrichtungsgehäuse

## Patentansprüche

1. Trimm- und steuerbarer Außenantrieb für ein Wasserfahrzeug, wobei der Außenantrieb mindestens zwei Aktuatoren (113) zur Verstellung eines Schubrohrs, mindestens eine an einem Heckspiegel (101) befestigbare Aufhängungsvorrichtung (102) zur schwenkbaren Lagerung der Aktuatoren (113), und hydraulische (112) und elektrische (111) Leitungen zu den Aktuatoren (113) sowie eine Durchführungsvorrichtung (100) zur Durchführung durch den Heckspiegel der hydraulischen (112) und elektrischen (111) Leitungen umfasst, wobei in einem Durchführungsvorrichtungsgehäuse (120) mehrere durchgehende Kanäle (103) ausgebildet sind, **dadurch gekennzeichnet, dass** die Kanäle (103) an beiden Öffnungen jedes Kanals (103) Anschlüsse (105, 106) für elektrische (111) und / oder hydraulische Leitungen (112) aufweisen, wobei die durchgehenden Kanäle (103) zwischen den Anschlüssen (105) für hydraulische Leitungen leer sind und zwischen den Anschlüssen (106) für elektrische Leitungen eine elektrische Verbindung (104) angeordnet ist.

2. Trimm- und steuerbarer Außenantrieb nach Anspruch 1, **dadurch gekennzeichnet, dass** die Anschlüsse (105, 106) als Anschlusseinsätze ausgeführt sind, welche in einem Durchführungsvorrichtungsgehäuse (120) gedichtet befestigt sind.

3. Trimm- und steuerbarer Außenantrieb nach mindestens einem der vorangegangenen Ansprüche, **dadurch gekennzeichnet, dass** die Durchführungsvorrichtung (100) zum Heckspiegel (101) anhand von Dichtmittel abgedichtet ist.

4. Trimm- und steuerbarer Außenantrieb nach mindestens einem der vorangegangenen Ansprüche, **dadurch gekennzeichnet, dass** die Außenkontur des Durchführungsvorrichtungsgehäuses (120) zylindrisch ist.

5. Trimm- und steuerbarer Außenantrieb nach mindestens einem der vorangegangenen Ansprüche, **dadurch gekennzeichnet, dass** die Durchführungsvorrichtung (100) in einer am Heckspiegel (101) befestigbaren Aufhängungsvorrichtung (102) angeordnet ist, wobei in der Aufhängungsvorrichtung (102) der Aktuator (113) schwenkbar gelagert ist.

6. Trimm- und steuerbarer Außenantrieb nach mindestens einem der vorangegangenen Ansprüche, **dadurch gekennzeichnet, dass** die Durchführungsvorrichtung (100) in der Aufhängungsvorrichtung (102) geführt und mittels eines Dichtelements (107) abgedichtet ist.

7. Trimm- und steuerbarer Außenantrieb nach mindestens einem der vorangegangenen Ansprüche, **dadurch gekennzeichnet, dass** die Durchführungsvorrichtung (100) nach Lösen einer Befestigung (107, 108, 109) zur Außen- oder Innenseite des Heckspiegels (101) herausziehbar ist.

## Claims

1. Trimmable and controllable external propulsion system for a watercraft, with the external propulsion system comprising at least two actuators (113) for adjusting a thrust tube, at least one suspension apparatus (102), which can be fixed to a transom (101), for pivotably mounting the actuators (113), and hydraulic (112) and electrical (111) lines to the actuators (113), and also a leadthrough apparatus (100) for leading the hydraulic (112) and electrical (111) lines through the transom, with a plurality of continuous channels (103) being formed in a leadthrough apparatus housing (120), **characterized in that** the channels (103) have connections (105, 106) for electrical (111) and/or hydraulic lines (112) at the two openings in each channel (103), with the continuous channels (103) being empty between the connections (105) for hydraulic lines and an electrical connection (104) being arranged between the connections (106) for electrical lines.

2. Trimmable and controllable external propulsion system according to Claim 1, **characterized in that** the connections (105, 106) are designed as connection inserts which are fixed in a sealed manner in a leadthrough apparatus housing (120).

3. Trimmable and controllable external propulsion system according to at least one of the preceding claims, **characterized in that** the leadthrough apparatus (100) is sealed off from the transom (101) using sealing means.

4. Trimmable and controllable external propulsion system according to at least one of the preceding claims, **characterized in that** the outer contour of the leadthrough apparatus housing (120) is cylindrical.

5. Trimmable and controllable external propulsion system according to at least one of the preceding claims, **characterized in that** the leadthrough apparatus (100) is arranged in a suspension apparatus (102) which can be fixed to the transom (101), with the actuator (113) being pivotably mounted in the suspension apparatus (102).

6. Trimmable and controllable external propulsion system according to at least one of the preceding claims, **characterized in that** the leadthrough apparatus (100) is guided in the suspension apparatus (102) and sealed off by means of a sealing element (107).

7. Trimmable and controllable external propulsion system according to at least one of the preceding claims, **characterized in that** the leadthrough apparatus (100) can be withdrawn after releasing a fixing arrangement (107, 108, 109) on the outside or inside of the transom (101).

## Revendications

1. Entraînement extérieur ajustable et commandable pour un bateau, dans lequel l'entraînement extérieur comprend au moins deux actionneurs (113) pour le réglage d'un tube de poussée, au moins un dispositif d'accrochage (102) pouvant être fixé sur un rétroviseur (101) pour le support pivotant des actionneurs (113), et des lignes hydrauliques (112) et électriques (111) allant aux actionneurs (113), ainsi qu'un dispositif de traversée (100) pour la traversée, à travers le rétroviseur, des lignes hydrauliques (112) et électriques (111), plusieurs canaux continus (103) étant réalisés dans un boîtier (120) du dispositif de traversée, **caractérisé en ce que** les canaux (103) présentent au niveau des deux ouvertures de chaque canal (103) des raccords (105, 106) pour des lignes électriques (111) et/ou hydrauliques (112), les canaux continus (103) entre les raccords (105) pour les lignes hydrauliques étant vides et une connexion électrique (104) étant disposée entre les raccords (106) pour les lignes électriques.

2. Entraînement extérieur ajustable et commandable selon la revendication 1, **caractérisé en ce que** les raccords (105, 106) sont réalisés sous forme d'inserts de raccordement qui sont fixés de manière étanche dans un boîtier (120) du dispositif de traversée.

3. Entraînement extérieur ajustable et commandable selon au moins l'une quelconque des revendications précédentes, **caractérisé en ce que** le dispositif de traversée (100) est étanchéifié par rapport au rétroviseur (101) à l'aide d'un moyen d'étanchéité.

4. Entraînement extérieur ajustable et commandable selon au moins l'une quelconque des revendications précédentes, **caractérisé en ce que** le contour extérieur du boîtier (120) du dispositif de traversée est cylindrique.

5. Entraînement extérieur ajustable et commandable selon au moins l'une quelconque des revendications précédentes, **caractérisé en ce que** le dispositif de traversée (100) est disposé dans un dispositif d'accrochage (102) pouvant être fixé sur le rétroviseur (101), l'actionneur (113) étant monté de manière pivotante dans le dispositif d'accrochage (102).

6. Entraînement extérieur ajustable et commandable selon au moins l'une quelconque des revendications précédentes, **caractérisé en ce que** le dispositif de traversée (100) est guidé dans le dispositif d'accrochage (102) et est étanchéifié au moyen d'un élément d'étanchéité (107).

7. Entraînement extérieur ajustable et commandable selon au moins l'une quelconque des revendications précédentes, **caractérisé en ce que** le dispositif de traversée (100) après le desserrage d'une fixation (107, 108, 109) peut être ressorti vers le côté extérieur ou intérieur du rétroviseur (101).
